# EUROPÄISCHE PATENTSCHRIFT

(11) **EP 2 401 950 B1**
(45) Veröffentlichungstag und Bekanntmachung des Hinweises auf die Patenterteilung: **02.03.2016**
(21) Anmeldenummer: 11180949.7
(22) Anmeldetag: 13.10.2005
(51) Int. Cl.: A47L 15/42, D06F 39/00

(54) **Beleuchtungsvorrichtung für eine Geschirrspülmaschine**
Lighting device for a dishwasher
Dispositif d'éclairage pour un lave-vaisselle

(30) Priorität: 20.10.2004 DE 102004051174
(43) Veröffentlichungstag der Anmeldung: 04.01.2012
(62) Teilanmeldung aus: 05794631.1
(73) Patentinhaber: BSH Hausgeräte GmbH, 81739 München (DE)
(72) Erfinder: Rosenbauer, Michael Georg, 86756 Reimlingen (DE); Schessl, Bernd, 89407 Dillingen (DE)

(56) Entgegenhaltungen:
- DE-A1- 10 256 171
- US-A- 3 619 592
- US-B1- 6 295 004

## Beschreibung

Die Erfindung betrifft eine Geschirrspülmaschine zur Einbringung von zu waschenden Gut, mit einem Behandlungsraum, der mit einer eine Betätigungshandhabe aufweisenden Tür verschließbar ist und mit mindestens einer der Geschirrspülmaschine zugeordneten Lichtquelle, die das zu waschende Gut und/oder den Behandlungsraum beleuchtet.

Bei Geschirrspülmaschinen der genannten Art ist eine Geschirrspülmaschine bekannt, in der Lichtquellen im Behandlungsraum angeordnet sind. Die Lichtquellen dienen dazu, den Behandlungsraum auszuleuchten und das sich im Behandlungsraum befindende Gut zu beleuchten. Nachteilig ist jedoch, dass der Benutzer durch diese Lichtquellen geblendet wird. Ebenfalls ist keine optimale Beleuchtung des zu waschenden Guts möglich, wenn die Lagerungsbehälter für das zu waschende Gut bei schlechten Lichtverhältnissen in der Küche aus dem Behandlungsraum herausgezogen werden. Darüber hinaus kann unter Umständen die Lichtquelle im Behandlungsraum verschmutzt werden, so dass die Lichtintensität sich verschlechtert.

Ferner ist aus der DE 102 56 168 eine Geschirrspülmaschine bekannt, bei der eine Lichtquelle im Behandlungsraum angeordnet ist. Die Lichtquelle ist so angeordnet, dass auch bei einer weit geöffneten Tür und bei schlechten Lichtverhältnissen im Raum das Gefahrenpotential gering ist, so dass der Benutzer nicht über die Tür fällt. Der Benutzer wird jedoch durch die im Behandlungsraum angeordnete Lichtquelle beim Ausladen des zu waschenden Guts geblendet.

Die Geschirrspülmaschine der US 3,619,592 weist zur Einbringung von zu waschendem Gut einen Behandlungsraum auf, der mit einer eine Betätigungshandhabe aufweisenden Tür verschließbar ist. Am oberen Teilabschnitt des Frontrahmens ihres Spülbehälters ist zusätzlich ein Dekorelement nach vorne vorspringend angebaut. Im Dekorelement ist eine Leuchtstoffröhre verdeckt untergebracht, die sich über die Breite des Dekorelements erstreckt. Es ist somit eine der Geschirrspülmaschine zugeordnete Lichtquelle (Leuchtstoffröhre) am oberen Öffnungsrand des Behandlungsraums außerhalb von diesem angeordnet. Diese beleuchtet das zu waschende Gut und den Behandlungsraum, wenn die Tür geöffnet ist.Der Erfindung liegt die Aufgabe zugrunde, bei Geschirrspülmaschinen der eingangs näher beschriebenen Art die Lichtquellen so anzuordnen, dass der Benutzer nicht von der Lichtquelle geblendet wird und auch bei schlechten Lichtverhältnissen im Raum das Reinigungsergebnis beurteilen kann.

Diese Aufgabe wird gemäß der Erfindung durch folgende Geschirrspülmaschine gelöst: Geschirrspülmaschine zur Einbringung von zu waschenden Gut, mit einem Gehäuse, das mit einem aus Edelstahl geformten Innenmantel zur Auskleidung eines Behandlungsraums ausgestattet ist, der alternativ auch aus Kunststoff gefertigt sein kann, wobei an den Seitenwänden des Behandlungsraums Führungsschienen angeordnet sind, an denen als Lagerungsbehälter ausgebildete Geschirrkörbe für das zu waschende Gut ausziehbar gehalten sind, wobei an den Innenmantel frontseitig am Gehäuse der Geschirrspülmaschine ein als Öffnungsrand ausgebildeter Behälterflansch mit angeformt ist, wobei derBehandlungsraum mit einer eine Betätigungshandhabe aufweisenden Tür verschließbar ist, und wobei der Geschirrspülmaschine mindestens eine Lichtquelle zugeordnet ist, die das zu waschende Gut und/oder den Behandlungsraum beleuchtet, wobei die Lichtquelle am oberen und/oder seitlichen und/oder unteren Öffnungsrand des Behandlungsraums außerhalb des Behandlungsraums angeordnet ist.

Durch diese Anordnung wird der Benutzer nicht durch die Lichtquelle geblendet. Des Weiteren ist die Zugänglichkeit im Reparaturfall oder im Reinigungsfall wesentlich einfacher, als wenn die Lichtquelle im Behandlungsraum angeordnet ist.

Nach einer bevorzugten Ausführungsform ist vorgesehen, dass die Lichtquelle als Warmlicht und/oder als Kaltlicht ausgebildet ist. Diese Lösung weist den Vorteil auf, dass das Kaltlicht sich durch eine hohe Lebensdauer und einen exakten Abstrahlwinkel auszeichnet und das Warmlicht sich durch seine robuste Bauweise auszeichnet.

Entsprechend einer vorteilhaften Ausführungsform ist vorgesehen, dass die Lichtquelle die Lichtwellen als Spotlicht und/oder Flächenlicht und/oder Punktlicht abstrahlt. Der wesentliche Vorteil hierbei liegt darin, dass neben einer optimalen Beleuchtung des zu waschenden Guts im Behandlungsraum auch eine optimale Ausleuchtung des Behandlungsraumes gewährleistet ist.

Ein wesentlicher Sicherheitsvorteil entsteht dadurch, dass die Lichtquelle wasserdicht angeordnet ist. Dadurch wird verhindert, dass Flüssigkeit in die elektrischen Schaltkreise eindringt und es zu einem sicherheitsgefährdenden Kurzschluss kommt. Ferner wird ein vorzeitiger Verschleiß der Lichtquelle und des Reflektors durch die Spülflotte vermieden.

Besonders einfach ist der Einbau der Lichtquellen in die Tür, wenn nach einer weiteren Ausführungsform des Gegenstandes der Erfindung vorgesehen ist, dass die Lichtquelle vorgesetzt und/oder zurückversetzt ist. Insbesondere wenn die Lichtquelle zurückversetzt angeordnet ist, ist diese vor ungewollten einflüssen geschützt.

Bei einer weiteren vorteilhaften Ausgestaltung des Gegenstandes der Erfindung ist vorgesehen, dass bei Überschreiten eines Mindestschwenkwinkels der Tür und/oder eines Mindestschwenkwinkels der Betätigungshandhabe ein Schaltmittel die Lichtquelle ausschaltet. Diese Lösung zeigt den Vorteil, dass der benutzer beim Schließ- oder Öffnungsvorgang der Tür die Lichtquelle nicht selber Ausschalten muss und dem Benutzer noch während des Schließvorganges die Sicherheit gibt, dass die Lichtquelle während des Betriebes ausgeschaltet ist.

Gemäß einer nächsten bevorzugten Ausführungsform des Gegenstandes der Erfindung ist vorgesehen, dass der Mindestschwenkwinkel 0° bis 10° beträgt. Besonders vorteilhaft ist, dass bei angelehnter Tür die Lichtquelle sich ausschaltet. Besonders einfach ist der Aufbau der Tür, wenn nach einer weiteren bevorzugten Ausführungsform des Gegenstandes der Erfindung vorgesehen ist, dass das Schaltmittel innerhalb und/oder außerhalb der Tür angeordnet ist. Ein Vorteil ist, dass der Schalter innerhalb der Tür für den Benutzer nicht sichtbar ist und das Design der Geschirrspülmaschine unverändert bleibt. Wenn der Schalter außerhalb der Tür angeordnet ist, ist der fertigungstechnische Aufwand der Montage geringer.

Um während des Öffnens der Tür einen zusätzlichen Arbeitsschritt des Ein- und Ausschaltens der Lichtquelle mittels eines zusätzlichen Lichtschalters für den Benutzer zu vermeiden, ist es von Vorteil, dass das Schaltmittel in der Betätigungshandhabe angeordnet ist.

Nach einer nächsten vorteilhaften Ausführungsform ist vorgesehen, dass das Schaltmittel am oberen und/oder unteren und/oder seitlichen Öffnungsrand angeordnet ist. Der Vorteil besteht darin, dass das Schaltmittel für Reparaturarbeiten gut zugänglich ist.

Nach einer weiteren bevorzugten Ausführungsform ist vorgesehen, dass die von der Lichtquelle ausgesendeten Lichtstrahlen durch mindestens ein optisches Übertragungsmittel abgelenkt werden. Eine entsprechend dieser Merkmale ausgestattete Vorrichtung zeichnet sich dadurch aus, dass die Lichtstrahlen zielgerichtet dem zu bescheinenden Behandlungsraum und/oder zu waschenden Guts zugeführt werden.

Entsprechend einer weiteren vorteilhaften Ausführung ist vorgesehen, dass das optische Übertragungsmittel ein optisches Projektionssystem ein Reflektor und/oder eine Zerstreuungslinse ist. Die Lösung bietet den Vorteil, dass die Bauteile kostengünstig in der Herstellung sind.

Ein fertigungstechnischer Vorteil ist verwirklicht, wenn nach einer bevorzugten Ausführungsform des Gegenstandes der Erfindung vorgesehen ist, dass die Lichtquelle an eine in der Tür angeordnete Steuer- und/oder Regelungselektronik angeschlossen ist, da sich dann die Länge des Kabels von der Lichtquelle zur Steuer- und/oder Regelungselektronik verringert.

Gemäß einer alternativen Ausgestaltung des Gegenstandes der Erfindung kann vorgesehen sein, dass die Lichtquelle an die in der Bodenwanne angeordnete Steuer- und/oder Regelungselektronik angeschlossen ist. Besondere Vorteile bei dieser Lösung ergeben sich dann, wenn die Lichtquelle sich am Öffnungsrand befindet, da dann das Kabel nicht in die Tür geführt werden muss und somit die Kabellänge geringer ist.

Entsprechend dem Gegenstand der Erfindung ist vorgesehen, dass die Lichtquelle am oberen und/oder seitlichen und/oder unteren Öffnungsrand des Behandlungsraums angeordnet ist. Hieraus ergibt sich der Vorteil, dass das Geschirr besonders effektiv beleuchtet wird und der Benutzer in der Lage ist, das Spülergebnis zu beurteilen. Vorteilhafterweise kann durch diese Anordnung die Tür geschlossen werden, ohne die Lichtquelle zu beschädigen.

Nach einer weiteren bevorzugten Ausführungsform des Gegenstandes der Erfindung ist vorgesehen, dass eine weitere Lichtquelle an der Innentür angeordnet ist. Besonders vorteilhaft bei dieser Ausführung ist, dass bei geöffneter Tür der dem Beobachter zugewandte Behandlungsraum und das zu waschende Gut frontseitig beleuchtet werden, so dass die Schatten in den Behandlungsraum geworden werden und somit das zu waschende Gut glänzend erscheint, wodurch der Anblick für den Benutzer ästhetischer wirkt.

Gemäß einer weiteren vorteilhaften Ausgestaltung des Gegenstandes der Erfindung ist vorgesehen, dass die Lichtquelle im Bereich der Zugabe der Geschirrspülmaschine angeordnet ist. Für den Benutzer ergibt sich hieraus der Vorteil, dass bei einem ausgezogenen Lagerungsbehälter das zu waschende Gut von unten optimal beleuchtet werden kann, so dass der Benutzer in der Lage ist, das Waschergebnis qualitativ zu beurteilen.

Die Erfindung ist in einer nachfolgenden Beschreibung anhand eines in der Zeichnung vereinfacht dargestellten Ausführungsbeispiels erläutert. Es zeigen:
- Fig. 1: eine schematisch dargestellte Geschirrspülmaschine gemäß einer ersten Ausführungsform mit einer um eine horizontale Schwenkachse gelagerten Tür, auf deren Innenseite eine Lichtquelle angeordnet ist, wobei diese Ausführungsform nicht die konkret vorliegende Erfindung darstellt, sondern nur deren Verständnis erleichtert, und
- Fig. 2: eine schematisch dargestellte Geschirrspülmaschine gemäß einer zweiten Ausführungsform, die dem leichteren Verständnis der Erfindung dient, mit einer um eine horizontale Schwenkachse gelagerten Tür, an deren oberen Öffnungsrand eine Lichtquelle angeordnet ist, und
- Fig. 3: eine Geschirrspülmaschine gemäß der zweiten Ausführungsform mit einem ausschnittsweise vergrößert dargestellten Behandlungsraum, an dessen Öffnungsrand eine LED vorgesehen ist, in Schnittdarstellung von der Seite.

In den Figuren Fig.1 und Fig.2 sind zwei im wesentlichen ähnlich ausgeführte erfindungsgemäße Geschirrspülmaschinen 1,1' mit einem Gehäuse 2,2' gezeigt, das einen aus Edelstahl oder Kunststoff geformten Innenmantel 3,3' zur Auskleidung eines Behandlungsraumes 4,4' aufweist, der von einer Innenverkleidung ausgebildet ist. Die Innenverkleidung weist an ihren Seitenwänden nicht dargestellte Führungsschienen auf, an denen als Lagerungsbehälter 5,5' ausgebildete Geschirrkörbe ausziehbar gehalten sind. Die Lagerungsbehälter 5,5' dienen zur Aufbewahrung für ein nicht gezeigtes zu waschendes Gut und werden von einer nicht dargestellten Sprühvorrichtung benetzt. Unterhalb des Behandlungsraums 4,4' ist eine Bodenwanne 6,6' angeordnet, die unter anderem zur Lagerung eines nicht dargestellten Pumpensystems, einer nicht gezeigten Enthärtungsanlage und einer Steuer- und Regelungselektronik 7' dient (Fig.2), welche einen Speicher mit verschiedenen Waschprogrammen besitzt. Der Behandlungsraum 4,4' ist über eine Tür 8,8' zugänglich, die an einer nicht gezeigten horizontalen Drehachse schwenkbar gelagert ist. Die Tür 8,8' besitzt im vorliegenden Fall eine mit einer Möbelplatte 9,9' verkleidete Außentür 10,10' und eine mit dieser verbundene Innentür 11,11'. Der Außentür 9,9' ist eine Türblende 12,12' zugeordnet, die eine Betätigungshandhabe 13,13' und einen Hauptschalter 14,14' zur Inbetriebnahme der Geschirrspülmaschine 1,1' aufweisen, welche beide über eine nicht gezeigte elektromechanische Verbindung innerhalb der Türblende 12,12' miteinander verbunden sind. Des Weiteren ist an der Türblende 12,12' mindestens ein Programmwahlschalter 15,15' angeordnet, der mit einer innerhalb der Türblende 12 angeordneten Steuer- und Regelungselektronik 7 (Fig.1) bzw. mit der in der Bodenwanne 6' angeordneten Steuer- und Regelungselektronik 7' (Fig.2) angeschlossen ist. Die Innentür 11,11' weist eine mit einem Deckel 16,16' zu verschließende Zugabe 17,17' auf, deren Kammern 18,18' zur Lagerung eines Reinigungsmittels oder eines Klarspülmittels vorgesehen ist. Bei beiden Ausführungsformen ist an der Innentür 11,11' im Nahbereich der Zugabe 17,17' mindestens eine als Warmlicht ausgebildete Lichtquelle 18,18' zurückversetzt angeordnet, die beispielsweise als eine LED ausgestaltet sein kann und mit der Steuer- und Regelungselektronik 7,7' über ein nicht gezeigtes Kabel verbunden ist. Alternativ kann die Lichtquelle 18,18' auch als Kaltlicht ausgebildet sein und vorgesetzt an der Innentür 11,11' angeordnet sein.

Bei dem unter Figur 2 gezeigten Ausführungsbeispiel ist zusätzlich eine weitere Lichtquelle 18.1 vorgeschlagen, die an einem als Öffnungsrand 19' ausgebildeten Behälterflansch aus Metall angebracht ist. Die Lichtquelle 18.1 ist wie die Lichtquelle 18,18' ebenfalls mit der Steuer- und Regelungselektronik 7' verbunden. Der Öffnungsrand 19,19' ist integraler Bestandteil des Behandlungsraums 4,4'. Ferner ist der Lichtquelle 18,18' und der Lichtquelle 18.1 ein nicht dargestelltes optisches Übertragungsmittel zugeordnet, das insbesondere als ein Reflektor ausgebildet ist. Alternativ kann das optische Übertragungsmittel als Zerstreuungslinse oder als optisches Projektionssystem ausgebildet sein. Ein als Schaltmittel 20,20' ausgebildeter, mit der Steuer- und Regelungselektronik 7,7' verbundener Neigungssensor ist innerhalb der Tür 8,8' seitlich angeordnet. Das Schaltmittel 20,20' kann aber auch alternativ als Druckschalter ausgebildet sein. Eine weitere alternative Möglichkeit ist es, das Schaltmittel 20,20' außerhalb der Tür 8,8' einzubauen, so dass es innerhalb der Betätigungshandhabe 13,13' oder am Öffnungsrand 19,19' angeordnet ist.

In Figur 3 ist eine in Seitenansicht ausschnittsweise vergrößert dargestellte alternative Ausführungsform einer Geschirrspülmaschine 1" mit einem Gehäuse 2" visualisiert, dass mit einem aus Edelstahl geformten Innenmantel 3" zur Auskleidung eines Beharidlungsraums 4" ausgestattet ist, der alternativ auch aus Kunststoff gefertigt sein kann. An den Seitenwänden des Behandlungsraums 4" sind nicht gezeigte Führungsschienen angeordnet, an denen als Lagerungsbehälter 5" ausgebildete Geschirrkörbe für das nicht gezeigte zu waschendes Gut ausziehbar gehalten sind. An den Innenmantel 3" ist frontseitig am Gehäuse 2" der Geschirrspülmaschine 1" ein als Öffnungsrand 19" ausgebildeter Behälterflansch mit angeformt. Mindestens eine Lichtquelle 18" ist am oberen Öffnungsrand 19" zurückgesetzt angeordnet. Eine weitere alternative Möglichkeit ist es, die Lichtquelle 18" am seitlichen oder unteren Öffnungsrand 19" anzuordnen. Ebenfalls könnte man alternativ die Lichtquelle 18" an allen Seiten des Öffnungsrands 19" anordnen. Die Lichtquelle 18" ist mit einer nicht gezeigten Steuer- und Regelungselektronik in einer nicht dargestellten Bodenwanne verbunden. Des Weiteren ist am oberen Öffnungsrand 19" ein als Schaltmittel 20" ausgebildeter Druckschalter angeordnet, welcher ebenfalls an die Steuer- und Regelungselektronik angeschlossen ist. Ferner ist dem Öffnungsrand 19" eine Dichtung 21" aus Kunststoff zugeordnet.

Während des Betriebes wird das vom Benutzer in die Lagerungsbehälter 5,5' eingeräumte zu waschende Gut von der Sprühvorrichtung in der Geschirrspülmaschine 1,1' benetzt. Nachdem die Steuer- und Regelungselektronik 7,7' das in ihrem Speicher abgelegte Programm mit beispielsweise den Programmschritten "Vorspülen - Reinigen - Zwischenspülen - Klarspülen -Trocken" beendet, wird dem Benutzer durch Öffnen der Tür 8,8' mittels der Betätigungshandhabe 13,13' der Behandlungsraum 4,4' zugänglich. Durch Benutzung der Betätigungshandhabe 13,13' wird mittels einer elektromechanischen Verbindung der Hauptschalter 14,14' aktiviert, so dass die Geschirrspülmaschine 1,1' außer Betrieb ist. Während des Öffnungsvorgangs wird das Schaltmittel 20,20', in der Tür 8,8' aktiviert und sendet ein Signal an die Steuer- und Regelungselektronik 7,7', so dass bei Überschreiten eines Mindestschwenkwinkels der Tür 8,8' das Schaltmittel 20,20' die Lichtquelle 18,18' schaltet. Der Mindestschenkwinkel ist werksseitig so bestimmt, dass bei einer Neigung der Tür im Bereich von 0° bis 10° die Lichtquelle 18,18' schaltet. Nachdem die Tür 8 vom Benutzer vollständig geöffnet ist (Fig.1), treten die Lichtstrahlen aus der an der Tür 8 im nahen Bereich der Zugabe 17 angeordneten Lichtquelle 18 aus und werden über die optischen Übertragungsmittel abgelenkt, so dass der Behandlungsraum 4 ausgeleuchtet wird und das im Lagerungsbehälter 5 angeordnete zu waschende Gut frontseitig beleuchtet wird. In Figur 2 ist zu der an der Tür 8' im nahen Bereich der Zugabe 17' angeordneten Lichtquelle 18' eine zusätzliche Lichtquelle 18.1 am Öffnungsrand 19' angeordnet, die den Behandlungsraum 4' und das im Lagerungsbehälter 5' angeordnete zu waschende Gut von oben beleuchtet. Nachdem der Lagerungsbehälter 5,5' aus dem Behandlungsraum 4,4' herausgezogen wird, befindet sich der Lagerungsbehälter 5,5' über der in der Tür 8,8' angeordneten Lichtquelle 18,18', so dass das zu waschende Gut nun von unten beleuchtet wird. Um die Lichtquelle 18' beim Öffnen und Schließen nicht zu beschädigen, ist die Lichtquelle 18' vorteilhafterweise am Öffnungsrand 19' zurückversetzt angeordnet (Fig.2). Der Benutzer kann nun die an den Führungsschienen befestigten Lagerungsbehälter 5,5' einfach herausziehen und auch bei schlechten Lichtverhältnissen im Raum das zu waschende Gut begutachten und aus dem Lagerungsbehälter 5,5' entfernen, da es gut von der Lichtquelle 18,18' beleuchtet wird. Gleichzeitig wird auch der Behandlungsraum 4,4' ausgeleuchtet, so dass beispielsweise Reparaturarbeiten einfach durchführbar sind oder ein nicht gezeigter Deckel des Salzbehälters im Behandlungsraum 4,4' beim Nachfüllen von Salz auf Grund der besseren Sichtverhältnisse besser zu öffnen ist. Nachdem der Benutzer die Lagerungsbehälter 5,5' ausgeräumt und gegebenenfalls mit neuen zu waschenden Gut beladen hat, lässt sich die Tür 8,8' über die Betätigungshandhabe 13,13' wieder schließen. Während des Schließvorgangs kann der Benutzer kurz vor Beendigung des Schließvorganges bei einem Mindestschwenkwinkel im Bereich von 0° bis 10° erkennen, dass die Lichtquelle 18,18' sich ausschaltet, da sich der Behandlungsraum 4,4' verdunkelt. Somit besteht bei dem Benutzer die Gewissheit, dass die Lichtquelle 18,18' während des Betriebs immer ausgeschaltet ist. Im geschlossenen Zustand ist die Tür 8,8' in Kontakt mit einer am Öffnungsrand 19,19' nicht gezeigten angeordneten Türdichtung, so dass keine Flüssigkeit aus dem Behandlungsraum 4,4' nach außen gelangt. Der Benutzer kann nun das gewünschte Programm mittels des Programmwahlschalters 15,15' wählen, welches von der Steuer- und Regelungselektronik 7,7' aktiviert wird und kann mit Hilfe des Hauptschalters 14,14' die Geschirrspülmaschine 1, 1' in Betrieb nehmen.

Die Funktionsweise der in Figur 3 dargestellten Geschirrspülmaschine 1" ist ähnlich zu denen in Figur 1 und Figur 2 gezeigten Geschirrspülmaschinen 1,1'. Der wesentliche Unterschied liegt darin, dass die Lichtquelle 18" sich ausschließlich zurückversetzt am Öffnungsrand 19" befindet und den Behandlungsraum 4" und den Lagerungsbehälter 5" bei geöffneten Zustand einer nicht gezeigten Tür von oben beleuchtet. Der am Öffnungsrand 19" als Schaltmittel 20" ausgebildete Druckschalter wird erst durch den Kontakt mit der Tür deaktiviert und schaltet dadurch die Lichtquelle 18" aus.

## Patentansprüche

1. Geschirrspülmaschine (1',1") zur Einbringung von zu waschenden Gut, mit einem Gehäuse (2"), das mit einem aus Edelstahl geformten Innenmantel (3") zur Auskleidung eines Behandlungsraums (4") ausgestattet ist, der alternativ auch aus Kunststoff gefertigt sein kann, wobei an den Seitenwänden des Behandlungsraums (4") Führungsschienen angeordnet sind, an denen als Lagerungsbehälter (5") ausgebildete Geschirrkörbe für das zu waschende Gut ausziehbar gehalten sind, wobei an den Innenmantel (3") frontseitig am Gehäuse (2") der Geschirrspülmaschine (1") ein als Öffnungsrand (19") ausgebildeter Behälterflansch mit angeformt ist, wobei derBehandlurigsraum (4',4") mit einer eine Betätigungshandhabe (11') aufweisenden Tür (8') verschließbar ist, und wobei der Geschirrspülmaschine (1',1") mindestens eine Lichtquelle (18.1, 18") zugeordnet ist, die das zu waschende Gut und/oder den Behandlungsraum (4',4") beleuchtet, wobei die Lichtquelle (18.1, 18") am oberen und/oder seitlichen und/oder unteren Öffnungsrand (19',19") des Behandlungsraums (4',4") außerhalb des Behandlungsraums (4',4") angeordnet ist.

2. Geschirrspülmaschine nach Anspruch 1, **dadurch gekennzeichnet, dass** die Lichtquelle (18,18',18",18.1) ein Warmlicht und/oder Kaltlicht ist.

3. Geschirrspülmaschine (1,1',1") nach Anspruch 1 oder 2, **dadurch gekennzeichnet, dass** die Lichtquelle (18,18',18",18.1) die Lichtwellen als Spotlicht und/oder Flächenlicht und/oder Punktlicht ausstrahlt.

4. Geschirrspülmaschine (1,1',1") nach einem der Ansprüche 1 bis 3, **dadurch gekennzeichnet, dass** die Lichtquelle (18,18',18",18.1) wasserdicht angeordnet ist.

5. Geschirrspülmaschine (1,1',1") nach Anspruch 4, **dadurch gekennzeichnet, dass** die Lichtquelle (18,18',18",18.1) vorgesetzt und/oder zurückversetzt ist.

6. Geschirrspülmaschine (1,1',1") nach einem der Ansprüche 1 bis 5, **dadurch gekennzeichnet, dass** bei Überschreiten eines Mindestschwenkwinkels der Tür (8,8') und/oder eines Mindestschwenkwinkels der Betätigungshandhabe (13,13') ein Schaltmittel (20,20',20") die Lichtquelle (18,18',18",18.1) ausschaltet.

7. Geschirrspülmaschine (1,1',1") nach Anspruch 6, **dadurch gekennzeichnet, dass** der Mindestschwenkwinkel 0° bis 10° beträgt.

8. Geschirrspülmaschine (1,1',1") nach einem der Ansprüche 1 bis 7, **dadurch gekennzeichnet, dass** das Schaltmittel (20,20',20") innerhalb und/oder außerhalb der Tür (8,8') angeordnet ist.

9. Geschirrspülmaschine (1,1',1") nach einem der Ansprüche 1 bis 8, **dadurch gekennzeichnet, dass** das Schaltmittel (20,20',20") in der Betätigungshandhabe (13,13') angeordnet ist.

10. Geschirrspülmaschine (1,1',1") nach einem der Ansprüche 1 bis 9, **dadurch gekennzeichnet, dass** das Schaltmittel (20,20',20") am oberen und/oder seitlichen und/oder unteren Öffnungsrand (19,19',19") angeordnet ist.

11. Geschirrspülmaschine (1,1',1") nach einem der Ansprüche 1 bis 10, **dadurch gekennzeichnet, dass** die von der Lichtquelle (18,18',18",18.1) ausgesendeten Lichtstrahlen durch mindestens ein optisches Übertragungsmittel abgelenkt werden.

12. Geschirrspülmaschine (1,1',1") nach Anspruch 11, **dadurch gekennzeichnet, dass** das optische Übertragungsmittel ein optisches Projektionssystem, ein Reflektor, und/oder eine Zerstreuungslinse ist.

13. Geschirrspülmaschine (1,1',1") nach einem der Ansprüche 1 bis 12, **dadurch gekennzeichnet, dass** die Lichtquelle (18,18',18", 18.1) an eine in der Tür (8,8') angeordneten Steuer- und/oder Regelungselektronik (7,7') angeschlossen ist.

14. Geschirrspülmaschine (1,1',1") nach einem der Ansprüche 1 bis 13, **dadurch gekennzeichnet, dass** die Lichtquelle (18,18',18",18.1) an die in der Bodenwanne angeordneten Steuer- und/oder Regelungselektronik (7,7') angeschlossen ist.

15. Geschirrspülmaschine (1,1',1") nach einem der Ansprüche 1 bis 14, **dadurch gekennzeichnet, dass** eine weitere Lichtquelle (18,18') an der Innentür (11,11') angeordnet ist.

16. Geschirrspülmaschine (1,1',1") nach Anspruch 15, **dadurch gekennzeichnet, dass** die Lichtquelle (18,18') im Bereich der Zugabe (17,17') der Geschirrspülmaschine(1,1',1") angeordnet ist.

## Claims

1. Dishwasher (1', 1") for the insertion of items to be washed, having a housing (2") which is equipped with an inner cladding (3") formed from stainless steel to line a treatment chamber (4"), which inner cladding (3") can alternatively also be manufactured from plastic, wherein guide rails are disposed on the lateral walls of the treatment chamber (4"), on which guide rails dishware baskets embodied as storage containers (5") for the items to be washed are retained in a pull-out manner, wherein a container flange embodied as an opening edge (19") is formed jointly on the inner cladding (3") on the front of the housing (2") of the dishwasher (1"), wherein the treatment chamber (4', 4") can be closed with a door (8') having an actuation handle (11'), and wherein at least one light source (18.1, 18") is assigned to the dishwasher (1', 1"), which light source (18.1, 18") illuminates the items to be washed and/or the treatment chamber (4',4"), wherein the light source (18.1, 18") is disposed on the upper and/or lateral and/or lower opening edge (19', 19") of the treatment chamber (4', 4") outside the treatment chamber (4', 4").

2. Dishwasher according to claim 1, **characterised in that** the light source (18, 18', 18", 18.1) is a warm light and/or cold light.

3. Dishwasher (1, 1', 1") according to claim 1 or 2, **characterised in that** the light source (18, 18', 18", 18.1) radiates the light waves as a spotlight and/or flat light and/or point light.

4. Dishwasher (1, 1', 1") according to one of claims 1 to 3, **characterised in that** the light source (18, 18', 18", 18.1) is disposed in a water-tight manner.

5. Dishwasher (1, 1', 1") according to claim 4, **characterised in that** the light source (18, 18', 18", 18.1) is raised and/or recessed.

6. Dishwasher (1, 1', 1") according to one of claims 1 to 5, **characterised in that**, when a minimum pivot angle of the door (8, 8') and or a minimum pivot angle of the actuation handle (13, 13') is exceeded, a switching means (20, 20', 20") switches off the light source (18, 18', 18", 18.1).

7. Dishwasher (1, 1', 1") according to claim 6, **characterised in that** the minimum pivot angle is from 0° to 10°.

8. Dishwasher (1, 1', 1") according to one of claims 1 to 7, **characterised in that** the switching means (20, 20', 20") is disposed inside and/or outside the door (8, 8').

9. Dishwasher (1, 1', 1") according to one of claims 1 to 8, **characterised in that** the switching means (20, 20', 20") is disposed in the actuation handle (13, 13").

10. Dishwasher (1, 1', 1") according to one of claims 1 to 9, **characterised in that** the switching means (20, 20', 20") is disposed on the upper and/or lateral and/or lower opening edge (19, 19', 19").

11. Dishwasher (1, 1', 1") according to one of claims 1 to 10, **characterised in that** the light beams emitted by the light source (18, 18', 18", 18.1) are deflected by at least one optical transmission means.

12. Dishwasher (1, 1', 1") according to claim 11, **characterised in that** the optical transmission means is an optical projection system, a reflector and/or a diverging lens.

13. Dishwasher (1, 1', 1") according to one of claims 1 to 12, **characterised in that** the light source (18, 18', 18", 18.1) is connected to control and/or regulation electronics disposed in the door (8, 8').

14. Dishwasher (1, 1', 1") according to one of claims 1 to 13, **characterised in that** the light source (18, 18', 18", 18.1) is connected to control and/or regulation electronics disposed in the floor tray.

15. Dishwasher (1, 1', 1") according to one of claims 1 to 14, **characterised in that** a further light source (18, 18') is disposed on the inner door (11, 11').

16. Dishwasher (1, 1', 1") according to claim 15, **characterised in that** the light source (18, 18') is disposed in the region of the input (17, 17') of the dishwasher (1, 1', 1").

## Revendications

1. Machine à laver la vaisselle (1', 1 ") comprenant, pour la réception d'objets à laver, un logement (2") qui est équipé d'une enveloppe intérieure (3") conformée en acier inoxydable pour le revêtement d'un espace de traitement (4") qui en variante peut également être constitué de matière synthétique, dans laquelle sont disposés des rails de guidage sur les parois latérales de l'espace de traitement (4") et sur lesquels des paniers à vaisselle conçus sous la forme de réceptacles de support (5") pour les objets à laver sont maintenus de manière extractible, dans laquelle est formée sur l'enveloppe intérieure (3"), frontalement sur le logement (2") de la machine à laver la vaisselle (1"), une bride de réceptacle conçue sous la forme d'un bord d'ouverture (19"), dans laquelle l'espace de traitement (4', 4") peut être fermé par une porte (8') présentant une poignée de manoeuvre (11'), et la machine à laver la vaisselle (1', 1") étant pourvue d'au moins une source de lumière (18.1, 18") qui éclaire les objets à laver et/ou l'espace de traitement (4', 4"), dans laquelle la source de lumière (18.1, 18") est disposée sur le rebord d'ouverture (19', 19") supérieur et/ou latéral et/ou inférieur de l'espace de traitement (4', 4") à l'extérieur de l'espace de traitement (4', 4").

2. Machine à laver la vaisselle selon la revendication 1, **caractérisée en ce que** la source de lumière (18, 18', 18", 18.1) est une lumière chaude et/ou une lumière froide.

3. Machine à laver la vaisselle (1, 1', 1") selon la revendication 1 ou 2, **caractérisée en ce que** la source de lumière (18, 18', 18", 18.1) émet les ondes lumineuses sous la forme d'une tache lumineuse et/ou d'une surface lumineuse et/ou d'un point lumineux.

4. Machine à laver la vaisselle (1, 1', 1") selon l'une des revendications 1 à 3, **caractérisée en ce que** la source de lumière (18, 18', 18", 18.1) est disposée de manière étanche à l'eau.

5. Machine à laver la vaisselle (1, 1', 1") selon la revendication 4, **caractérisée en ce que** la source de lumière (18, 18', 18", 18.1) est décalée vers l'avant et/ou décalée vers l'arrière.

6. Machine à laver la vaisselle (1, 1', 1") selon l'une des revendications 1 à 5, **caractérisée en ce que** lors du franchissement d'un angle d'inclinaison minimal de la porte (8, 8') et/ou d'un angle d'inclinaison minimal de la poignée de manoeuvre (13, 13'), un interrupteur (20, 20', 20") éteint la source de lumière (18, 18', 18", 18.1).

7. Machine à laver la vaisselle (1, 1', 1") selon la revendication 6, **caractérisée en ce que** l'angle d'inclinaison minimal a une valeur allant de 0° à 10°.

8. Machine à laver la vaisselle (1, 1', 1") selon l'une des revendications 1 à 7, **caractérisée en ce que** l'interrupteur (20, 20', 20") est disposé à l'intérieur et/ou à l'extérieur de la porte (8, 8').

9. Machine à laver la vaisselle (1, 1', 1") selon l'une des revendications 1 à 8, **caractérisée en ce que** l'interrupteur (20, 20', 20") est disposé dans la poignée de manoeuvre (13, 13').

10. Machine à laver la vaisselle (1, 1', 1") selon l'une des revendications 1 à 9, **caractérisée en ce que** l'interrupteur (20, 20', 20") est disposé sur le rebord d'ouverture (19, 19', 19") supérieur et/ou latéral et/ou inférieur.

11. Machine à laver la vaisselle (1, 1', 1") selon l'une des revendications 1 à 10, **caractérisée en ce que** les rayons de lumière émis par la source de lumière (18, 18', 18", 18.1) sont déviés par au moins un organe de transmission optique.

12. Machine à laver la vaisselle (1, 1', 1") selon la revendication 11, **caractérisée en ce que** l'organe de transmission optique est un système de projection optique, un réflecteur, et/ou une lentille de dispersion.

13. Machine à laver la vaisselle (1, 1', 1") selon l'une des revendications 1 à 12, **caractérisée en ce que** la source de lumière (18, 18', 18", 18.1) est reliée à une électronique de commande et/ou de réglage (7, 7') disposée dans la porte (8, 8').

14. Machine à laver la vaisselle (1, 1', 1") selon l'une des revendications 1 à 13, **caractérisée en ce que** la source de lumière (18, 18', 18", 18.1) est reliée à l'électronique de commande et/ou de réglage (7, 7') disposée dans la cuve de plancher.

15. Machine à laver la vaisselle (1, 1', 1") selon l'une des revendications 1 à 14, **caractérisée en ce qu'**une source de lumière supplémentaire (18, 18') est disposée sur la porte intérieure (11, 11').

16. Machine à laver la vaisselle (1, 1', 1") selon la revendication 15, **caractérisée en ce que** la source de lumière (18, 18') est disposée au voisinage de l'accessoire (17, 17') de la machine à laver la vaisselle (1, 1', 1").
